# EUROPÄISCHE PATENTSCHRIFT

(11) **EP 2 344 767 B1**
(45) Veröffentlichungstag und Bekanntmachung des Hinweises auf die Patenterteilung: **12.12.2018**
(21) Anmeldenummer: 09748037.0
(22) Anmeldetag: 28.10.2009
(51) Int. Cl.: F04B 39/08, F04B 49/03, F04B 49/16

(54) **KOMPRESSOR ZUR DRUCKLUFTERZEUGUNG FÜR EIN KRAFTFAHRZEUG**
COMPRESSOR FOR PRODUCING COMPRESSED AIR FOR A MOTOR VEHICLE
COMPRESSEUR POUR LA PRODUCTION D'AIR COMPRIMÉ DESTINÉ À UN VÉHICULE À MOTEUR

(30) Priorität: 30.10.2008 DE 102008053998
(43) Veröffentlichungstag der Anmeldung: 20.07.2011
(73) Patentinhaber: KNORR-BREMSE Systeme für Nutzfahrzeuge GmbH, 80809 München (DE)
(72) Erfinder: HILBERER, Eduard, 68766 Hockenheim (DE)
(74) Vertreter: Schönmann, Kurt
(86) Internationale Anmeldenummer: PCT/EP2009/007697
(87) Internationale Veröffentlichungsnummer: WO 2010/049130

(56) Entgegenhaltungen:
- AT-B- 152 717
- AT-B- 265 498
- DE-A1- 3 909 531
- DE-A1- 19 605 557
- DE-C- 721 745
- GB-A- 2 157 402

## Beschreibung

Die Erfindung betrifft einen Kompressor zur Drucklufterzeugung, insbesondere für ein Kraftfahrzeug, mit einem Schadraumventil zur Entlastung des Kompressors außerhalb einer Druckluftförderphase.

Die Erfindung betrifft weiterhin ein Verfahren zum Betreiben eines Kompressors zur Drucklufterzeugung, insbesondere für ein Kraftfahrzeug, wobei zur Entlastung des Kompressors außerhalb einer Druckluftförderphase ein Schadraumventil geöffnet wird.

Kompressoren zur Drucklufterzeugung können außerhalb einer Druckluftförderphase, während der Druckluft in ein dem Kompressor nachgeordnetes System gespeist wird, entlastet werden, um Energie einzusparen. Zu diesem Zweck kann der Kompressor ein Schadraumventil umfassen, das beispielsweise einen abgeschlossenen Schadraum mit einem Verdichtungsraum des Kompressors verbindet, um ein Atmen des Kompressors in den Schadraum zu ermöglichen, oder den Verdichtungsraum zur Umgebung hin öffnet, um ein druckloses Fördern von Luft in die Umgebung zu erlauben. Zum Ansteuern und Betätigen des Schadraumventils wird dabei, wie beispielsweise aus der DE 39 09 531 A1 bekannt, bereits von dem Kompressor erzeugte Druckluft verwendet. Die AT 152 717 B beschreibt ebenfalls einen Kolbenverdichter, der mit Hilfe eines zuschaltbaren Schadraums entlastet werden kann. Der Schadraum ist durch ein Regelventil, das elektromagnetisch gesteuert ist, zuschaltbar.

Um den Kompressor jedoch mit Hilfe von Druckluft, also einem pneumatischen Schaltmedium, zu entlasten, ist eine verhältnismäßig aufwendige Verrohrung zwischen dem Kompressor und einer dem Kompressor in einer Förderphase nachgeordneten Druckluftaufbereitungsanlage notwendig, um Druckluft zum Betätigen des Schadraumventils zu dem Kompressor zurückzuführen.

Der Erfindung liegt daher die Aufgabe zugrunde, während des Schaltens des Schadraumventils auftretende mechanische Belastungen von Luftein- und Luftauslassventilen des Kompressors zu begrenzen.

Diese Aufgabe wird mit den Merkmalen der unabhängigen Ansprüche gelöst.

Vorteilhafte Ausgestaltungen und Weiterbildungen der Erfindung ergeben sich aus den abhängigen Ansprüchen.

Bei dem gattungsgemäßen Kompressor ist vorgesehen, dass das Schadraumventil elektrisch betätigbar ist. Durch das Vorsehen eines elektrischen Anschlusses, über den das Schadraumventil elektrisch betätigbar ist, kann auf eine aufwendige Rohrführung für ein pneumatisches Druckmittel, zum Beispiel aufbereitete Druckluft, verzichtet werden. Gegenüber einem pneumatisch entlastbaren Kompressor ist der bauliche Aufwand und der beanspruchte Bauraum reduziert.

Erfindungsgemäß ist dabei vorgesehen, dass eine Entlastungsbohrung in einem Ventilkörper des Schadraumventils vorgesehen ist, um den Ventilkörper in jeder Schaltstellung des Schadraumventils zu entlasten. Ist der Ventilkörper des Schadraumventils in jeder Schaltstellung des Schadraumventils entlastet, das heißt es ergeben sich keine resultierenden druckbedingten Kräfte auf den Ventilkörper, können die zum Schalten des Schadraumventils notwendigen Kräfte gering gewählt werden, was bei einem elektrischen Betätigen des Schadraumventils zu einer Reduzierung des Energieverbrauchs führt. Eine Druckentlastung des Ventilkörpers ist insbesondere bei einem elektrischen Betätigen des Schadraumventils möglich, da keine Steuerflächen zur Kraftübertragung von einem Betätigungsmedium auf den Ventilkörper notwendig sind. Weiterhin kann auf diese Weise die Schaltzeit des Schadraumventils reduziert werden, wodurch die während des Schaltens auftretenden unerwünschten mechanischen Belastungen von Luftein- und Luftauslassventilen des Kompressors begrenzt werden.

Nützlicherweise kann vorgesehen sein, dass das Schadraumventil einen Hubmagneten und eine Spule umfasst. Eine Kombination eines Hubmagneten mit einer Spule zum Betätigen des Schadraumsventils ist eine ausgereifte und zuverlässige Möglichkeit eine elektrische Ansteuerbarkeit des Schadraumventils zu realisieren.

Besonders bevorzugt ist jedoch, dass das Schadraumventil einen Piezzoaktor umfasst. Die Verwendung eines Piezzoaktors, der beispielsweise aus vielen einzelnen Piezzokristallen aufgebaut sein kann, erlaubt ebenfalls die Realisierung einer elektrischen Ansteuerbarkeit des Schadraumventils. Dabei kann je nach Auslegung des Piezzoaktors der Ventilkörper des Schadraumventils allein durch den Piezzoaktor ohne weitere Bauteile, insbesondere ohne eine Feder, in seiner geöffneten beziehungsweise in seiner geschlossenen Position gehalten werden. Dies erlaubt die Konstruktion eines besonders robusten Schadraumventils, welches darüber hinaus sehr kurze Schaltzeiten aufweist.

Bei dem gattungsgemäßen Verfahren ist vorgesehen, dass das Schadraumventil elektrisch betätigt wird.

Die Erfindung baut auf dem gattungsgemäßen Verfahren dadurch auf, dass ein Ventilkörper des Schadraumventils über eine Entlastungsbohrung in jeder Schaltposition des Schadraumventils druckentlastet wird.

Auf diese Weise werden die Vorteile und Besonderheiten des erfindungsgemäßen Kompressors auch im Rahmen eines Verfahrens umgesetzt.

Vorteilhafterweise kann vorgesehen sein, dass beim Betätigen des Schadraumventils eine Stromänderung in einer Spule eine Bewegung eines Hubmagneten induziert wird.

Besonders bevorzugt ist, dass beim Betätigen des Schadraumventils eine Änderung eines elektrischen Feldes eine Längenänderung eines Piezzoaktors induziert wird.

Die Erfindung wird nun mit Bezug auf die begleitenden Zeichnungen anhand besonders bevorzugter Ausführungsformen beispielhaft erläutert.

Es zeigen:
- Figur 1: ein Zylinderkopfgehäuse eines dem Stand der Technik entsprechenden Kompressors;
- Figur 2: ein Zylinderkopfgehäuse eines erfindungsgemäßen Kompressors;
- Figur 3: einen erfindungsgemäßen Doppelkompressor und
- Figur 4: ein System aus einem Antriebsmotor, einem erfindungsgemäßen Kompressor und einer Druckluftaufbereitungsanlage.

In den folgenden Zeichnungen bezeichnen gleiche Bezugszeichen gleiche oder gleichartige Teile.

Figur 1 zeigt ein Zylinderkopfgehäuse eines dem Stand der Technik entsprechenden Kompressors. Das dargestellte Zylinderkopfgehäuse 38 ist über eine Anschlussplatte 44 mit einem nicht dargestellten einen Kolbenraum des Kompressors umfassenden Gehäuse verbunden. Das Zylinderkopfgehäuse 38 weist einen Lufteinlass 28 und einen Luftauslass 30 auf, über die während einer Druckluftförderphase des Kompressors Luft eingesaugt beziehungsweise ausgestoßen wird. Weiterhin sind in dem Zylinderkopfgehäuse 38 ein Schadraum 40 und ein Schadraumventil 12 mit einem Ventilkörper 14 angeordnet, wobei das Schadraumventil 12 als pneumatisch betätigbares Hubventil ausgeführt ist. In der dargestellten Schaltstellung des Schadraumventils 12 trennt der Ventilkörper 14 des Schadraumventils 12 den Schadraum 40 von einem nicht dargestellten Kolbenraum des Kompressors, wobei der Ventilköper 14 dicht auf einem Ventilsitz in der Anschlussplatte 44 aufsitzt. Die Luft wird während einer Verdichtungsphase daher über ein Luftauslassventil 42 und den Luftauslass 30 ausgestoßen.

Figur 2 zeigt ein Zylinderkopfgehäuse eines erfindungsgemäßen Kompressors. Im Gegensatz zu Figur 1 ist das in Figur 2 dargestellte Schadraumventil 12 in seinem geöffneten Schaltzustand dargestellt, sodass der Ventilkörper 14 nicht auf seinem Ventilsitz in der Anschlussplatte 44 aufsitzt und der Kompressor in den Schadraum 40 atmet, wobei weder Luft über den Lufteinlass 28 angesaugt noch über den Luftauslass 30 ausgestoßen wird. Im Gegensatz zu Figur 1 ist das in Figur 2 dargestellte Schadraumventil 12 über einen elektrischen Anschluss 36 betätigbar, wobei eine Spule 20 des Schadraumventils 12 ein Magnetfeld induziert, sodass ein im Inneren der Spule 20 angeordneter Hubmagnet 18 in axialer Richtung des Schadraumventils 12 bewegt wird und dabei das Schadraumventil 12 öffnet oder schließt. Der Ventilkörper 14 wird von einem Führungsring 46 geführt, der zugleich eine Dichtungsfunktion wahrnehmen kann. Über eine Feder 70 wird der Ventilkörper 14 vorgespannt, so dass das Schadraumventil 12 üblicherweise im unbestromten Zustand geschlossen ist. Der Ventilkörper 14 weist weiterhin Entlastungsborhungen 16 auf, über die sichergestellt wird, dass keine resultierenden Druckkräfte in axialer Richtung auf den Ventilkörper 14 wirken können. Die Feder 70 muss daher nicht dazu ausgelegt sein, den Ventilkörper 14 in seiner geschlossen Schaltposition zu halten, wenn ein maximaler Verdichtungsruck in dem Kolbenraum des Kompressors erreicht wird. Daher kann die zum Schalten des Schadraumventils 12 notwendige Kraft verhältnismäßig klein gewählt werden und beispielsweise etwa 20 N betragen. Um ein effizient arbeitendes Schadraumventil 12 zu erzeugen, kann weiterhin eine Haltestromabsenkung vorgesehen werden, die den Energieverbrauch des Schadraumventils 12 in seinem angesteuerten Schaltzustand reduziert.

Figur 3 zeigt einen erfindungsgemäßen Doppelkompressor. Der dargestellte Doppelkompressor 10 ist in einem Gehäuse 32 angeordnet, das einen Kolbenraum 26 und einen weiteren Kolbenraum 26' aufweist, in dem sich jeweils ein Kolben 24 beziehungsweise ein weiterer Kolben 24' periodisch auf und nieder bewegen, wobei beide Kolben 24, 24' von einer gemeinsamen Welle 34 angetrieben werden. Während einer nicht dargestellten Druckluftförderphase wird Luft über einen Lufteinlass 28 und einen weiteren Lufteinlass 28' in den Kolbenraum 26 beziehungsweise den weiteren Kolbenraum 26' eingesaugt, verdichtet und über einen gemeinsamen Luftauslass 30 ausgestoßen. Der dargestellte Kompressor 10 umfasst weiterhin ein Schadraumventil 12, welches Ventilkörper 14 aufweist, die außerhalb einer Druckluftförderphase eine Verbindung zwischen dem Kolbenraum 26 und dem weiteren Kolbenraum 26' herstellen können. Das dargestellte Schadraumventil 12 ist über den elektrischen Anschluss 36 ansteuerbar, und umfasst einen Piezzoaktor 22, der beispielsweise aus vielen einzelnen Piezzoelementen aufgebaut sein kann, die unter Anlegen einer elektrischen Spannung eine Längenänderung durchmachen, sodass die Ventilkörper 14 in Richtung dieser Längenänderung bewegbar sind. Da die einzelnen Piezzoelelmente üblicherweise Kristalle sind, die eine hohe Druckfestigkeit aufweisen, kann auf eine separate Feder zum Vorspannen der Ventilkörper 14 bei dieser Ausführungsform verzichtet werden. Es ist auch ein Schadraumventil 12 analog zu der in Figur 2 dargestellten Ausführungsform denkbar, wobei wahlweise für jeden Ventilkörper 14 entweder eine separate Spule mit einem Hubmagneten vorgesehen sein kann oder beide Ventilkörper 14 über einen gemeinsamen Hubmagneten von einer gemeinsamen Spule bewegbar sind. In analoger Weise kann ebenfalls bei der Ausführungsform gemäß Figur 2 ein Piezzoaktor anstelle der Kombination von Spule und Hubmagnet vorgesehen sein.

Die dargestellten Ausführungsformen der erfindungsgemäßen Kompressoren sind nur beispielhaft zu verstehen. Insbesondere kann der Ventilkörper 14 auch in Form einer Schiebelamelle realisiert werden, wie sie beispielsweise aus der DE 39 09 531 A1 bekannt ist.

Figur 4 zeigt ein System aus einem Antriebsmotor, einem erfindungsgemäßen Kompressor und einer Druckluftaufbereitungsanlage. Der dargestellte Antriebsmotor 48 treibt über einen Antriebsstrang den Kompressor 10 an, der seinerseits Druckluft über eine Kühlleitung 52 an eine Druckluftaufbereitungsanlage 54 liefert, die die Druckluft auf einen ersten Verbraucherkreis 56, einen zweiten Verbraucherkreis 58 und einen dritten Verbraucherkreis 60 verteilt. Die Steuerung des Kompressors 10 und der Druckluftaufbereitungsanlage 54 wird von einem Steuergerät 50 geregelt, welches über Sensoren 62, 64, 66 und 68, die zur Steuerung relevanten Messgrößen ermittelt. Die Kühlleitung 52 dient der Abkühlung der durch den Kompressor 10 erzeugten, noch stark erhitzten Druckluft auf eine Temperatur, die beispielsweise um 5°C kleiner ist als die für eine effiziente Trocknung zulässige Maximaltemperatur von zirka 80°C. Zusätzlich zu dem Schadraumventil, das in dieser Darstellung nur an dem Kompressor 10 angedeutet ist, kann auch eine Kupplung vorgesehen sein, wobei die Ansteuerung der Kupplung dann beispielsweise mit der Steuerung des Schadraumventils synchronisiert werden kann.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: Kompressor
- 12: Schadraumventil
- 14: Ventilkörper
- 16: Entlastungsbohrung
- 18: Hubmagnet
- 20: Spule
- 22: Piezzoaktor
- 24: Kolben
- 24': weiterer Kolben
- 26: Kolbenraum
- 26': weiterer Kolbenraum
- 28: Lufteinlass
- 28': weiterer Lufteinlass
- 30: Luftauslass
- 32: Gehäuse
- 34: Welle
- 36: elektrischer Anschluss
- 38: Zylinderkopfgehäuse
- 40: Schadraum
- 42: Luftauslassventil
- 44: Anschlussplatte
- 46: Führungsring
- 48: Antriebsmotor
- 50: Steuergerät
- 52: Kühlleitung
- 54: Druckluftaufbereitungsanlage
- 56: erster Verbraucherkreis
- 58: zweiter Verbraucherkreis
- 60: dritter Verbraucherkreis
- 62: Sensor
- 64: Sensor
- 66: Sensor
- 68: Sensor
- 70: Feder

## Patentansprüche

1. Kompressor (10) zur Drucklufterzeugung, insbesondere für ein Kraftfahrzeug, mit Luftein- und Luftauslassventilen und mit einem elektrisch betätigbaren Schadraumventil (12) zur Entlastung des Kompressors (10) außerhalb einer Druckluftförderphase, **dadurch gekennzeichnet, dass** eine Entlastungsbohrung (16) in einem Ventilkörper (14) des Schadraumventils (12) vorgesehen ist, um den Ventilkörper (14) in jeder Schaltstellung des Schadraumventils (12) druckzuentlasten.

2. Kompressor (10) nach Anspruch 1, **dadurch gekennzeichnet, dass** das Schadraumventil (12) einen Hubmagneten (18) und eine Spule (20) umfasst.

3. Kompressor (10) nach Anspruch 1, **dadurch gekennzeichnet, dass** das Schadraumventil (12) einen Piezzoaktor (22) umfasst.

4. Verfahren zum Betreiben eines Kompressors (10) gemäß Anspruch 1, wobei zur Entlastung des Kompressors (10) außerhalb einer Druckluftförderphase ein Schadraumventil (12) geöffnet wird, das elektrisch betätigt wird, **dadurch gekennzeichnet, dass** ein Ventilkörper (14) des Schadraumventils (12) über eine Entlastungsbohrung (16) in jeder Schaltposition des Schadraumventils (12) druckentlastet wird.

5. Verfahren nach Anspruch 4, **dadurch gekennzeichnet, dass** beim Betätigen des Schadraumventils (12) eine Stromänderung in einer Spule (20) eine Bewegung eines Hubmagneten (18) induziert wird.

6. Verfahren nach Anspruch 4 oder 5, **dadurch gekennzeichnet, dass** beim Betätigen des Schadraumventils (12) eine Änderung eines elektrischen Feldes eine Längenänderung eines Piezzoaktors (22) induziert wird.

## Claims

1. Compressor (10) for producing compressed air for a motor vehicle, comprising air inlet and air outlet valves and an electrically actuable dead space valve (12) for relieving the compressor (10) outside a compressed air delivery phase, **characterised in that** a relief hole (16) is provided in a valve body (14) of the dead space valve (12) for pressure-relieving the valve body (14) in each switching position of the dead space valve (12).

2. Compressor (10) according to claim 1, **characterised in that** the dead space valve (12) comprises a solenoid (18) and a coil (20)

3. Compressor (10) according to claim 1, **characterised in that** the dead space valve (12) comprises a piezoelectric actuator (22).

4. Method for operating a compressor according to claim 1, wherein, for relieving the compressor (10) outside a compressed air delivery phase, an electrically actuated dead space valve (12) is opened, **characterised in that** a valve body (14) of the dead space valve (12) is pressure-relieved in every switching position of the dead space valve (12) via a relief hole (16).

5. Method according to claim 4, **characterised in that** a current change in a coil (20) induces a movement of a solenoid (18) on the actuation of the dead space valve (12).

6. Method according to claim 4 or 5, **characterised in that** a change of an electric field induces a positional change of e piezoelectric actuator (22) on the actuation of the dead space valve (12).

## Revendications

1. Compresseur (10) de production d'air comprimé, notamment pour un véhicule automobile, comprenant des soupapes d'entrée d'air et de sortie d'air et une soupape (12) à espace mort à actionnement électrique pour décharger le compresseur (10) en-dehors d'une phase où de l'air comprimé est véhiculé, **caractérisé en ce qu'**il est prévu un trou (16) de décharge dans un corps (14) de la soupape (12) à espace mort, pour décharger en pression le corps (14) de la soupape dans chaque position de commutation de la soupape (12) à espace mort.

2. Compresseur (10) suivant la revendication 1, **caractérisé en ce que** la soupape (12) à espace mort comprend un électroaimant (18) et une bobine (20).

3. Compresseur (10) suivant la revendication 1, **caractérisé en ce que** la soupape (12) à espace mort comprend un actionneur (22) piézoélectrique.

4. Procédé pour faire fonctionner un compresseur (10) suivant la revendication 1, dans lequel, pour décharger le compresseur, on ouvre en-dehors d'une phase où de l'air comprimé est véhiculé une soupape (12) à espace mort que l'on actionne électriquement, **caractérisé en ce que** l'on décharge en pression le corps (14) de la soupape (12) à espace mort par un trou (16) de décharge dans chaque position de commutation de la soupape (12) à espace mort.

5. Procédé suivant la revendication 4, **caractérisé en ce que**, lorsque l'on actionne la soupape (12) à espace mort, une variation du courant électrique dans une bobine (20) induit un déplacement de l'électroaimant (18).

6. Procédé suivant la revendication 4 ou 5, **caractérisé en ce que** l'on actionne la soupape (12) à espace mort, on induit une variation d'un champ électrique, ce qui donne une variation en longueur d'un actionneur (22) piézoélectrique.
